# EUROPÄISCHE PATENTSCHRIFT

(11) **EP 2 877 776 B1**
(45) Veröffentlichungstag und Bekanntmachung des Hinweises auf die Patenterteilung: **20.02.2019**
(21) Anmeldenummer: 13740212.9
(22) Anmeldetag: 22.07.2013
(51) Int. Cl.: F17C 13/08

(54) **TRANSPORTBEHÄLTER FÜR KRYOGENE FLUIDE**
TRANSPORT CONTAINER FOR CRYOGENIC FLUIDS
RÉCIPIENT DE TRANSPORT POUR FLUIDES CRYOGÉNIQUES

(30) Priorität: 25.07.2012 DE 102012014709
(43) Veröffentlichungstag der Anmeldung: 03.06.2015
(73) Patentinhaber: ZIEMANN HOLVRIEKA GmbH, 71636 Ludwigsburg (DE)
(72) Erfinder: INTERWIES, Christian, 97775 Burgsinn (DE)
(74) Vertreter: Kuhnen & Wacker Patent- und Rechtsanwaltsbüro PartG mbB
(86) Internationale Anmeldenummer: PCT/EP2013/002156
(87) Internationale Veröffentlichungsnummer: WO 2014/015969

(56) Entgegenhaltungen:
- EP-A1- 1 260 755
- WO-A1-2008/104758
- DE-A1- 1 551 602
- DE-A1- 3 001 922
- DE-A1- 19 935 361
- DE-A1-102004 060 591
- DE-A1-102009 024 387
- DE-U1-202005 006 035
- US-A- 5 533 340

## Beschreibung

Für den Transport kryogener Fluide werden spezielle Transportbehälter eingesetzt. Sie sind doppelwandig ausgebildet und weisen einen Außenbehälter mit einem zylindrischen einwandigen Grundkörper und zwei nach außen gewölbten einwandigen Stirnwänden auf, in dem ein Innenbehälter untergebracht ist, der ähnlich gestaltet ist und geringfügig kleinere Abmessungen hat (US 5,533,340). An jedem Ende des Innenbehälters ist je eine Haltevorrichtung angeordnet, die koaxial zu der Längsachse des Außenbehälters und des Innenbehälters angeordnet sind. Jede Haltevorrichtung ist einerseits mit der benachbarten Stirnwand des Außenbehälters und andererseits mit der benachbarten Stirnwand des Innenbehälters verbunden. Die erste Haltevorrichtung ist einteilig und starr ausgebildet. Die zweite Haltevorrichtung weist zwei Halteteile auf, mittels der die beiden Stirnwände in axialer Richtung relativ zueinander verschiebbar sind, um die Längenänderung des Innenbehälters gegenüber dem Außenbehälter aufgrund der niedrigeren Temperatur des Fluides ausgleichen zu können.

An dem Ende des Transportbehälters mit der starren ersten Haltevorrichtung sind am Innenbehälter zumindest eine Zuflussleitung und eine Abflussleitung für das Fluid selbst sowie für ein Kühlmittel für das Fluid angeschlossen. Am Außenbehälter ist eine Verbindungsleitung zu einer Evakuierungsvorrichtung angeschlossen, mittels der der Zwischenraum zwischen dem Außenbehälter und dem Innenbehälter evakuiert werden kann, um eine thermische Isolierung für den Innenbehälter zu schaffen.

Bei der zweiten Haltevorrichtung ist das erste Halteteil als durchgängiges Hohlprofil ausgebildet, das durch einen Kreiszylinder gebildet wird, der an der oben gelegen Seite abgeflacht ist. Das zweite Halteteil wird durch einen Zapfen gebildet, der auf das Hohlprofil des ersten Halteteils abgestimmt ist. Die Abflachung der Kreiszylinderform beider Halteteile soll eine Verdrehsicherung zwischen dem Außenbehälter und dem Innenbehälter bilden.

Bei dieser Ausbildung der zweiten Haltevorrichtung wird nicht berücksichtigt, dass bei niedriger Betriebstemperatur des Innenbehälters dieser nicht nur in der Länge um bis zu 50 mm schrumpft sondern dass auch der Durchmesser des Zapfens schrumpft, der als zweites Halteteil dient. Das wirkt sich in zweifacher Hinsicht aus.

Der geschrumpfte Zapfen liegt theoretisch nur noch entlang einer Zylindermantellinie, praktisch, aufgrund der elastischen Verformung der Teile, im Bereich eines sehr schmalen Umfangsbereiches auf dem zylindrischen Hohlprofil auf. Das ergibt eine entsprechend hohe Flächenpressung. Diese ist in jedem Falle so hoch, dass bei den unterwegs häufig zu erwartenden Querbeschleunigungen ein größerer Verschleiß der Berührungsflächen unvermeidlich ist.

Hinzu kommt, dass der geschrumpfte Zapfen in waagerechter Richtung nicht mehr an den beiden Innenwänden des zylindrischen Hohlprofils anliegt. Daher führt der Zapfen bei jeder Querbeschleunigung des Transportbehälters eine Relativbewegung gegenüber dem zylindrischen Hohlprofil aus, was in Verbindung mit der ohnehin stark verkleinerten Berührungsfläche zusätzlich zu einem noch höheren Verschleiß sowohl des Zapfens wie auch des Hohlprofils beiträgt. Das schränkt die längstmögliche Einsatzdauer des Transportbehälters sehr stark ein.

Der Erfindung liegt die Aufgabe zugrunde, einen Transportbehälter für kryogene Fluide zu schaffen, bei dem die maßlichen Änderungen des Innenbehälters infolge seiner verringerten Temperatur sich weniger nachteilig auf die Berührungsflächen der zweiten Haltevorrichtung auswirken, als das bei dem bekannten Transportbehälter der Fall ist. Diese Aufgabe wird durch einen Transportbehälter mit den im Anspruch 1 angegebenen Merkmalen gelöst.

Dadurch, dass die Anlageflächen des ersten Halteteils und die damit zusammenwirkenden Anliegeflächen des zweiten Halteteils eben ausgebildet sind und symmetrisch zur Vertikalebene der Längsachsen des Außenbehälters und des Innenbehälters V-förmig angeordnet sind, behalten diese Berührungsflächen auch bei einer maßlichen Änderung des Innenbehälters ihre ebene Gestalt und ihre V-förmige Anordnung bei, so dass die gegenseitige vollflächige Anlage und damit die verhältnismäßig geringe Flächenpressung dieser Berührungsflächen stets gewahrt bleibt. Bei einer temperaturbedingten Schrumpfung oder Dehnung des Innenbehälters bewegen sich die Anliegeflächen des zweiten Halteteils nur parallel zu den Anlageflächen des ersten Halteteils, und zwar sowohl in axialer Richtung wie auch in Richtung der Schenkel der V-Form der Berührungsflächen.

Dadurch, dass die Berührungsflächen V-förmig angeordnet sind, können sie sowohl die Gewichtskraft des Innen behälters und vertikal abwärts gerichtete Beschleunigungskräfte wie auch waagerechte Beschleunigungskräfte gleichermaßen gut aufnehmen, ohne dass dabei Relativbewegungen der beiden Halteteile auftreten.

Dadurch, dass die Anlageflächen des ersten Halteteils in axialer Richtung eine Längserstreckung haben, die zumindest annähernd gleich der Summe aus der axialen Länge der Anliegeflächen des zweiten Halteteils und aus dem Unterschied der axialen Länge des Innenbehälters bei Umgebungstemperatur und bei Betriebstemperatur ist, ist gewährleistet, dass die Anliegeflächen des zweiten Halteteils auf den Anlageflächen des ersten Halteteils stets voll anliegen, so dass auch in soweit die Flächenpressung der Berührungsflächen gleich und verhältnismäßig gering bleibt.

Durch alle diese Maßnahmen ist gewährleistet, dass der Verschleiß der Berührungsflächen über einen längeren Zeitraum verhältnismäßig gering bleibt.

Durch eine Ausgestaltung des Transportbehälters nach Anspruch 2 wird erreicht, dass die zweite Haltevorrichtung auch vertikal aufwärts gerichtete Beschleunigungskräfte gut aufnehmen kann, die die einfache Erdbeschleunigung übersteigen. Dadurch, dass sowohl bei dem ersten Halteteil die beiden Anlageflächen und die beiden weiteren Anlageflächen wie auch bei dem zweiten Halteteil die beiden Anliegeflächen und die beiden weiteren Anliegeflächen jeweils nach Art eines Viereckrahmens miteinander fest verbunden sind, wird sowohl das erste Halteteil wie auch das zweite Halteteil in sich versteift und verstärkt. Das kommt der Formbeständigkeit aller ebenen Berührunsflächen zugute und trägt zu einer weiteren Verminderung des Verschleißes bei.

Durch eine Ausgestaltung des Transportbehälters nach Anspruch 3 kann die zweite Haltevorrichtung leichter auf unterschiedliche Betriebsbedingungen eingestellt werden. Bei einem größeren Neigungswinkel α und einem entsprechenden größeren Spreizwinkel β können höhere Vertikalkräfte aufgenommen werden. Bei einem kleineren Neigungswinkel α und einem entsprechenden kleineren Spreizwinkel β können größere Horizontalkräfte aufgenommen werden. Bei einer Ausgestaltung des Transportbehälters nach Anspruch 4 sind die Halteteile einfacher und genauer herzustellen. Bei dieser Ausgestaltung ergibt sich ein mittlerer Wert für die Aufnahmefähigkeit von Vertikalkräften und von Horizontalkräften.

Bei einer Ausgestaltung des Transportbehälters nach Anspruch 5 kann der oberhalb der Längsachse gelegene Teil der Haltevorrichtung ebenso leicht auf andere Anforderungen hinsichtlich der Aufnahmefähigkeit von Vertikalkräften und von Horizontalkräften eingestellt werden, wie das bei dem darunter liegenden Teil der Haltevorrichtung gegeben ist.

Durch eine Ausgestaltung des Transportbehälters nach Anspruch 6 wird die Herstellung und Montage der gesamten Haltevorrichtung erleichtert und eine mittlere Eignung für die Aufnahme von Vertikalkräften und Horizontalkräften erreicht.

Durch eine Ausgestaltung des Transportbehälters nach Anspruch 7 wird erreicht, dass die zweite Haltevorrichtung besonders raumsparend ausgebildet ist.

Bei einer Ausgestaltung des Transportbehälters nach Anspruch 8 kann der Verschleiß insbesondere der unterhalb der Längsachse angeordneten Berührungsflächen nicht nur bei einer temperaturbedingten Schrumpfung oder Dehnung des Innenbehälters sondern auch bei den unterschiedlich auftretenden Beschleunigungskräften deutlich vermindert werden.

Bei einer Ausgestaltung des Transportbehälters nach Anspruch 9 wird die Wärmeübertragung auf den Innenbehälter verringert.

Bei einer Ausgestaltung des Transportbehälters nach Anspruch 10 kann das Gleitelement auch sehr geringe Temperaturen des Innenbehälters ertragen, ohne seine gute Gleitfähigkeit spürbar zu mindern. Durch die Aufnahme der Gleitelemente in je einer auf sie abgestimmten Ausnehmung des zweiten Halteteils wird sichergestellt, dass die Gleitelemente auch unter seitlicher Belastung nicht verschoben werden, wenn bei dem Innenbehälter eine Temperaturänderung und entsprechende Maßänderungen auftreten oder wenn Reibungskräfte als Folge von Beschleunigungskräften seitlich auf die Gleitelemente einwirken. Eine Weiterbildung nach Anspruch 11 erleichtert die Montage der Gleitelemente und die Montage der zweiten Haltevorrichtung und des Transportbehälters insgesamt.

Im Folgenden wird die Erfindung anhand eines in der Zeichnung dargestellten Ausführungsbeispiels des Transportbehälters näher erläutert. Es zeigen:
- Fig. 1: eine perspektivische Ansicht des Transportbehälters mit einen Außenbehälter und einem darin untergebrachten Innenbehälter;
- Fig. 2: einen Längsschnitt des Transportbehälters durch die Längsachse der beiden Behälter, ohne die üblichen Einbauten des Innenbehälter und ohne die üblichen Leitungen;
- Fig. 3: eine Ausschnittvergrößerung gemäß der Schnittverlaufslinie A in Fig. 2;
- Fig. 4: eine Ausschnittvergrößerung gemäß der Schnittverlaufslinie B in Fig. 2;
- Fig. 5: einen Querschnitt des Transportbehälters gemäß der Schnittverlaufslinie D - D in Fig. 2 und Fig. 7;
- Fig. 6: eine Ausschnittvergrößerung aus Fig. 5;
- Fig. 6a: einen ersten Teilauschnitt aus Fig. 6;
- Fig. 6b: einen zweiten Teilauschnitt aus Fig. 6;
- Fig. 7: eine Ausschnittvergrößerung gemäß der Schnittverlaufslinie C in Fig. 2 und gemäß der Schnittverlaufslinie E - E in Fig. 5;
- Fig. 8: eine Ausschnittvergrößerung gemäß der Schnittverlaufslinie C in Fig. 2 und gemäß der Schnittverlaufslinie F - F in Fig. 5;
- Fig. 9: eine Ausschnittvergrößerung gemäß der Schnittverlaufslinie G in Fig. 7.

Der Transportbehälter 10 wird als Ganzes in Fig. 1 gezeigt. Sein grundlegender Aufbau ist aus Fig. 2 zu ersehen. Darin sind jedoch der besseren Übersicht wegen die üblichen Einbauten und Leitungen nicht dargestellt.

Der Transportbehälter 10 weist einen Außenbehälter 11 und einen Innenbehälter 12 auf, die koaxial zueinander angeordnet sind. Der Außenbehälter 11 weist einen zylindrischen einwandigen Grundkörper 13 und zwei nach außen gewölbte einwandige Stirnwände 14 und 15 auf, die fest miteinander verschweißt sind. Der Innenbehälter 12 weist ebenso einen zylindrischen einwandigen Grundkörper 16 und zwei nach außen gewölbte einwandige Stirnwände 17 und 18 auf, die fest miteinander verschweißt sind.

Der Außenbehälter 11 und der Innenbehälter 12 haben eine gemeinsame Längsachse 19.

Zwischen der einen Stirnwand 14 des Außenbehälters 11 und der ihr benachbarten Stirnwand 17 des Innenbehälters 12 ist eine erste Haltevorrichtung 21 vorhanden, die koaxial zur Längsachse 19 angeordnet ist. Diese erste Haltevorrichtung 21 ist sowohl mit der Stirnwand 14 des Außenbehälters 11 wie auch mit der Stirnwand 17 des Innenbehälters 12 fest verschweißt (Fig. 4). Mittels dieser ersten Haltevorrichtung 21 sind die beiden Behälter 11 und 12 an diesem Ende miteinander fest verbunden.

Zwischen der anderen Stirnwand 15 des Außenbehälters 11 und der ihr benachbarten Stirnwand 18 des Innenbehälters 12 ist eine zweite Haltevorrichtung 22 vorhanden, die ebenso koaxial zur Längsachse 19 angeordnet ist.

Die zweite Haltevorrichtung 22 weist zwei Halteteile auf, die so ausgebildet und angeordnet sind, dass die beiden Stirnwände 15 und 18 in axialer Richtung relativ zueinander verschiebbar sind. Sie werden anhand Fig. 5 bis Fig. 9 näher beschrieben.

Die erste Haltevorrichtung 21 bildet quasi ein Festlager für die beiden Behälter 11 und 12 und die zweite Haltevorrichtung 22 bildet quasi ein Loslager für die beiden Behälter 11 und 12.

Wie sowohl in Fig. 1 wie auch in Fig. 2 zu ersehen ist, ist der Grundkörper 13 des Außenbehälters 11 auf seiner Außenseite mit einer wendelförmigen Verstärkung 23 versehen. Sie wird durch ein zum Grundkörper 13 hin offenes Hohlprofil 24 gebildet (Fig. 3), dessen Ränder 25 mit dem Grundkörper 13 durchgehend verschweißt sind, wobei einander benachbarte Wendelabschnitte einen vorgegebenen gegenseitigen Abstand haben. Diese Verstärkung 23 dient einerseits dazu, ein Einbeulen des zylindrischen Grundköpers 13 des Außenbehälters 11 zu verhindern, wenn der Zwischenraum zwischen dem Außenbehälter 11 und dem Innenbehälter 12 evakuiert wird, um den Innenbehälter 11 gegenüber dem Außenbehälter 12 thermisch zu isolieren. Sie dient andererseits dazu, die bei einem Leck des Innenbehälters 12 auftretende Druckerhöhung im Außenbehälters 11 aufzufangen.

Durch die außen gelegene Verstärkung 23 können auf der Innenseite des Außenbehälters 11 angeordnete Verstärkungen vermieden werden und dadurch ein größerer Innenraum erreicht werden.

Wie aus Fig. 4 ersichtlich ist, wird die erste Haltevorrichtung 21 hauptsächlich durch ein zylindrisches Halterohr 26 gebildet, das einerseits mit der Außenseite der Stirnwand 17 des Innenbehälters 12 und andererseits mit der Stirnwand 14 des Außenbehälters 11 verschweißt ist.

Zur Erleichterung der Herstellung wird dabei die Stirnwand 14 in der Fluchtlinie des zylindrisches Halterohres 26 kreisförmig ausgeschnitten und durch den dabei entstandenen Ausschnitt 27 das Halterohr 26 hindurchgesteckt und auf der Außenseite mit der an den Ausschnitt 27 anschließenden Stirnwand 14 verschweißt. Auf der Innenseite des Halterohres 26 wird eine Verschlussplatte 28 eingesetzt, die die gleiche Dicke und Wölbung wie die Stirnwand 14 hat, und mit der Innenseite des Halterohrs 26 verschweißt, wodurch die Stirnwand 14 wieder vervollständigt wird.

Im Bereich der Haltevorrichtung 21 wird auf der Außenseite der Stirnwand 14 eine Isolierstoffmasse 29 aufgetragen und befestigt, um den unvermeidlichen Wärmedurchgang zu minimieren.

Aus Fig. 5 ist zu ersehen, dass die Haltevorrichtung 22 nicht zylindrisch, wie beim Stand der Technik, sondern viereckig ausgebildet ist. Sie hat bei der bevorzugten Ausführungsform die Form eines Quadrates, das auf die Spitze gestellt ist.

Die zweite Haltevorrichtung 22 weist ein äußeres erstes Halteteil 31 (Fig. 6a) und ein inneres zweites Halteteil 32 (Fig. 6b) auf, die im gleichen Axialbereich des Transportbehälters 10 koaxial zueinander angeordnet sind (Fig. 6). Die innere Umrisslinie des äußeren Halteteils 31 und die äußere Umrisslinie des inneren Halteteils 32 sind so aufeinander abgestimmt, dass bei Raumtemperatur des Außenbehälters 11 und des Innenbehälters 12 die beiden Halteteile 31 und 32 ohne Schwierigkeiten zusammengefügt werden können und jederzeit in axialer Richtung relativ zueinander verschiebbar sind.

Das erste Halteteil 31 (Fig. 6a) weist zwei ebene Anlageflächen 33 und 34 auf, die unterhalb der Längachse 19 gelegen sind, die parallel zur Längsachse 19 ausgerichtet sind, die der Längsachse 19 zugewandt sind, die untereinander einen vorgegebenen Neigungswinkel α von 90° einschließen und die symmetrisch zur Vertikalebene 35 der Längsachse 19 ausgerichtet sind.

Das zweite Halteteil 32 (Fig. 6b) weist in entsprechender Weise zwei ebene Anliegeflächen 36 und 37 auf, die unterhalb der Längachse 19 des Innenbehälters 12 gelegen sind, die parallel zur Längsachse 19 ausgerichtet sind, die von der Längsachse 19 abgewandt sind, die als Gegenwinkel zum Neigungswinkel α einen Spreizwinkel β aufweisen, der gleich dem um 180° erweiterten Neigungswinkel α der Anlageflächen 34 und 35 des ersten Halteteils 31 ist, und die symmetrisch zur Vertikalebene 35 der Längsachse 19 ausgerichtet sind.

Die Anlageflächen 33 und 34 werden durch die zutreffende Außenseite einer Halteleiste 41 bzw. 42 gebildet. Die Anliegeflächen 36 und 37 werden durch die zutreffende Außenseite einer Halteleiste 43 bzw. 44 gebildet.

Mittels dieser Halteleisten 41 und 42 mit ihrer Anlagefläche 33 bzw. 34 des ersten Halteteils 31 und mittels der Halteleisten 43 und 44 mit der Anliegefläche 36 bzw. 37 des zweiten Halteteils 32 können sowohl die an der zweiten Haltevorrichtung 22 wirkende Gewichtskraft des Innenbehälters 12 wie auch die bei Transportbewegungen auftretenden vertikal abwärts gerichteten und horizontal ausgerichteten Beschleunigungskräfte des Innenbehälters 12 von dem ersten Halteteil 31 aufgenommen werden.

Weil es bei schwierigen Transportbedingungen auf dem Landweg oder dem Seeweg nicht ausgeschlossen werden kann, dass auf den Innenbehälter 12 vertikal aufwärts gerichtete Beschleunigungskräfte einwirken können, die seine Gewichtskraft übersteigen, ist zweckmäßigerweise oberhalb der Längsachse 19 sowohl das erste Halteteil 31 mit zwei weitere Anlageflächen 45 und 46 wie auch das zweite Halteteil 32 mit zwei weiteren Anliegeflächen 47 und 48 versehen, von denen die Anlageflächen 45 und 46 der Längsachse 19 zugewandt sind und von denen die Anliegeflächen 47 und 48 von der Längsachse 19 abgewandt sind. Die zwei weiteren Anlageflächen 45 und 46 schließen untereinander einen Neigungswinkel γ ein, der gleich dem Neigungswinkel α der Anlageflächen 33 und 34 ist. Die zwei weiteren Anliegeflächen 47 und 48 weisen einen Spreizwinkel δ auf, der gleich dem um 180° erweiterten Neigungswinkel γ der weiteren Anlageflächen 45 und 46 ist. Die vertikalen Projektionen der weiteren Anlageflächen 45 und 46 und der weiteren Anliegeflächen 47 und 48 fluchten paarweise miteinander. Die weiteren Anlageflächen 45 und 46 und die weiteren Anliegeflächen 47 und 48 sind symmetrisch zur Vertikalebene 35 der Längsachse 19 ausgerichtet.

Die weiteren Anlageflächen 45 und 46 werden durch die zutreffende Außenseite einer Halteleiste 51 bzw. 52 gebildet. Die weiteren Anliegeflächen 47 und 48 werden durch die zutreffende Außenseite einer Halteleiste 53 bzw. 54 gebildet.

Beim ersten Halteteil 31 sind die Halteleisten 41 und 42 und die Halteleisten 51 und 52 untereinander fest verschweißt, so dass sie einen steifen äußeren Viereckrahmen 55 bilden. Beim zweiten Halteteil 32 sind die Halteleisten 43 und 44 und die Halteleisten 53 und 54 untereinander fest verschweißt, so dass sie einen steifen inneren Viereckrahmen 56 bilden.

Dadurch, dass der Neigungswinkel γ der weiteren Anlageflächen 45 und 46 gleich dem Neigungswinkel α der Anlageflächen 33 und 34 ist und der Spreizwinkel δ der weiteren Anliegeflächen 47 und 48 gleich dem Spreizwinkel β der Anliegeflächen 36 und 37 ist, ergibt sich die in Fig. 6, Fig. 6a und Fig. 6b dargestellte genaue Quadratform der Halteteile 31 und 32.

Der Aufbau der Halteteile 31 und 32 wird im Einzelnen in Fig. 7 bis Fig. 9 gezeigt.

Der Viereckrahmen 55 des ersten Halteteils 31 weist auf der von der Stirnwand 17 des Außenbehälters 11 abgewandten Seite eine ebene Begrenzungsfläche oder Stirnfläche 57 auf (Fig. 7), die normal zur Längsachse 19 ausgerichtet ist. Auf der der Stirnwand 17 zugewandten Seite ist die Begrenzungsfläche des Viereckrahmens 55 auf die konkave Innenseite der Stirnwand 17 des Außenbehälters 11 abgestimmt. Der Viereckrahmen 56 des zweiten Halteteils 32 weist auf der von der Stirnwand 18 des Innenbehälters 12 abgewandten Seite eine ebene Begrenzungsfläche oder Stirnfläche 58 auf, die normal zur Längsachse 19 ausgerichtet ist. Auf der der Stirnwand 18 zugewandten Seite ist die Begrenzungsfläche des Viereckrahmens 56 auf die konvexe Außenseite der Stirnwand 18 des Innenbehälters 12 abgestimmt.

Der Viereckrahmen 55 des ersten Halteteils 31 ist auf seiner Außenseite mit einem Versteifungsring 61 verschweißt, der den Viereckrahmen 55 zugleich verstärkt und dessen Grundriss die Form eines Viereckringes hat (Fig.6a). In entsprechender Weise ist der Viereckrahmen 56 des zweiten Halteteils 32 auf seiner Innenseite mit einer Versteifungsscheibe 62 verschweißt (Fig. 6b), die den Viereckrahmen 56 zugleich verstärkt und deren Grundriss die Form eines Quadrates hat, dessen Ecken aus schweißtechnischen Gründen abgeschnitten sind. Der Versteifungsring 61 ist im Bereich des freien Endes des äußeren Viereckrahmens 55 angeordnet (Fig. 8). Die Versteifungsscheibe 62 ist im Bereich des freien Endes des inneren Viereckrahmens 56 angeordnet (Fig. 7).

Am äußeren Viereckrahmen 55 ist außerdem in der Mitte seiner Längsseiten je eine plattenförmige Strebe 63 angeschweißt (Fig. 6a), die zugleich auch mit der Innenseite der Stirnwand 17 des Außenbehälters 11 verschweißt ist (Fig. 7).

Die Stirnwand 14 des Außenbehälters 11 der (Fig. 4) weist zur Erhöhung ihrer Steifigkeit im Bereich der ersten Haltvorrichtung 21 einen zentralen Flächenabschnitt 64 auf, dessen Wanddicke größer als diejenige des ihn umgebenden Flächenabschnittes 65 ist. In gleicher Weise hat die Stirnwand 17 des Innenbehälters 12 einen zentralen Flächenabschnitt 66, dessen Wanddicke größer als diejenige des ihn umgebenden Flächenabschnittes 67 ist. Im Bereich der zweiten Haltvorrichtung 22 (Fig. 8) weist die Stirnwand 15 des Außenbehälters 11 einen zentralen Flächenabschnitt 68 auf, dessen Wanddicke größer als diejenige des ihn umgebenden Flächenabschnittes 69 ist. Die Stirnwand 18 des Innenbehälters 12 hat einen zentralen Flächenabschnitt 71, dessen Wanddicke größer als diejenige des ihn umgebenden Flächenabschnittes 72 ist.
Alle diese Maßnahmen sorgen dafür, dass die ebenen Anlageflächen und Anliegeflächen der beiden Haltevorrichtungen 21 und 22 auch unter Belastung weitgehend eben bleiben und eine gleichmäßige Lastverteilung bei den Berührungsflächen ermöglichen.

Wie in Fig. 7 angedeutet ist und in Fig. 9 deutlich erkennbar ist, ist an der Außenseite der Halteleisten 43, 44, 53 und 54 des inneren Viereckrahmens 56 je ein Gleitelement 73 angeordnet. Die Gleitelemente 73 bestehen aus Polytetrafluoräthylen, sind plattenförmig ausgebildet und haben einen rechteckigen Grundriss. Jedes Gleitelement 73 ist in eine auf seinen Grundriss abgestimmte Ausnehmung 74 eingelegt, an deren Seitenrändern 75 das Gleitelement 73 anliegt. Außerdem sind die Gleitelemente 73 mit wenigstens zwei Senkkopfschrauben 76 mit der zugeordneten Halteleiste verschraubt, die mit entsprechenden Gewindelöchern 77 versehen sind.
Diese Ausführungsform des Transportbehälters 10, bei der alle Halteleisten des inneren Viereckrahmens 56 mit einem Gleitelement 73 versehen sind, kommt vor allem bei schwierigen Transportverhältnissen in Betracht, bei denen starke horizontale Beschleunigungskräfte von ebenso starken vertikal aufwärts gerichteten Beschleunigungskräften überlagert werden, so dass der innere Viereckrahmen 56 an die oberhalb der Längsachse 19 angeordneten Anlageflächen 45 und 46 des äußeren Viereckrahmens 55 anschlägt und die daran anliegenden Gleitelemente 73 der Anliegeflächen 47 und 48 daran entlang gleiten. Bei weniger schwierigen Transportverhältnissen kann auch eine in der Zeichnung nicht dargestellte Ausführungsform eingesetzt werden, bei der nur die unterhalb der Längsachse 19 angeordneten Anliegeflächen 36 und 37 des inneren Viereckrahmens 56 mit einem Gleitelement 73 versehen sind.

Wie Fig. 1 und Fig. 2 zeigen, sind an den Stirnwänden 14 und 15 des Außenbehälters 11 eine Reihe von Tragblechen 78 angeschweißt, mittel der der Transportbehälter 10 mit je einem Traggestell 79 mit genormten Abmessungen fest verbunden ist.

### Bezugszeichenliste

- 10: Transportbehälter
- 11: Außenbehälter
- 12: Innenbehälter
- 13: Grundkörper
- 14: Stirnwand
- 15: Stirnwand
- 16: Grundkörper
- 17: Stirnwand
- 18: Stirnwand
- 19: Längsachse

- 21: erste Haltevorrichtung
- 22: zweite Haltevorrichtung
- 23: Verstärkung
- 24: Hohlprofil
- 25: Seitenränder
- 26: Halterohr
- 27: Ausschnitt
- 28: Verschlussplatte
- 29: Isolierstoffmatte

- 31: erstes Halteteil
- 32: zweites Halteteil
- 33: Anlageflächen
- 34: Anlageflächen
- 35: Vertikalebene
- 36: Anliegeflächen
- 37: Anliegeflächen

- 41: Halteleiste
- 42: Halteleiste
- 43: Halteleiste
- 44: Halteleiste
- 45: weitere Anlagefläche
- 46: weitere Anlagefläche
- 47: weitere Anliegefläche
- 48: weitere Anliegefläche

- 51: Halteleiste
- 52: Halteleiste
- 53: Halteleiste
- 54: Halteleiste
- 55: Viereckrahmen
- 56: Viereckrahmen
- 57: Stirnfläche
- 58: Stirnfläche

- 61: Versteifungsring
- 62: Versteifungsscheibe
- 63: Streben
- 64: zentraler Flächenabschnitt
- 65: umgebender Flächenabschnitt
- 66: zentraler Flächenabschnitt
- 67: umgebender Flächenabschnitt
- 68: zentraler Flächenabschnitt
- 69: umgebender Flächenabschnitt

- 71: zentraler Flächenabschnitt
- 72: umgebender Flächenabschnitt
- 73: Gleitelement
- 74: Ausnehmungen
- 75: Seitenränder
- 76: Senkkopfschrauben
- 77: Gewindelöcher
- 78: Tragbleche
- 79: Traggestelle

## Patentansprüche

1. Transportbehälter für kryogene Fluide, mit den Merkmalen :
- es ist ein Außenbehälter (11) mit einem zylindrischen einwandigen Grundkörper (13) und zwei nach außen gewölbten einwandigen Stirnwänden (14; 15) vorhanden, die fest miteinander verschweißt sind,
- es ist ein Innenbehälter (12) mit einem zylindrischen einwandigen Grundkörper (16) und zwei nach außen gewölbten einwandigen Stirnwänden (17; 18) vorhanden, die fest miteinander verschweißt sind,
- zwischen der einen Stirnwand (14) des Außenbehälters (11) und der ihm benachbarten Stirnwand (17) des Innenbehälters (12) ist eine erste Haltevorrichtung (21) vorhanden,
- - die koaxial zu der Längsachse (19) des Außenbehälters (11) und des Innenbehälters (12) angeordnet ist,
- - mittels der die beiden Stirnwände (14; 17) starr miteinander verbunden sind,
- zwischen der anderen Stirnwand (15) des Außenbehälters (11) und der ihm benachbarten Stirnwand (18) des Innenbehälters (12) ist eine zweite Haltevorrichtung (22) vorhanden,
- - die koaxial zu der Längsachse (19) des Außenbehälters (11) und des Innenbehälters (12) angeordnet ist und
- - die zwei Haltteile (31; 32) aufweist, mittels der die beiden Stirnwände (15; 18) in axialer Richtung relativ zueinander verschiebbar sind,
- das erste Halteteil (31) ist mit der zugeordneten Stirnwand (15) des Außenbehälters (11) fest verbunden und das zweite Halteteil (32) ist mit der zugeordneten Stirnwand (18) des Innenbehälters (12) fest verbunden,
- der Innenbehälter (12) ist an zumindest eine Zuflussleitung und zumindest eine Abflussleitung für das Fluid angeschlossen, die durch seine der ersten Haltevorrichtung (31) zugekehrte Stirnwand (17), durch den Zwischenraum zwischen dem Außenbehälter (11) und dem Innenbehälter (12) und durch die der ersten Haltevorrichtung (21) zugekehrte Stirnwand (14) des Außenbehälters (11) hindurchgeführt sind,
- an den Zwischenraum ist an eine Evakuierungsleitung angeschlossen, die durch die Stirnwand einer der Haltevorrichtungen (21; 22) des Außenbehälters (11) hindurchgeführt ist,
**gekennzeichnet durch** die Merkmale:
- das erste Halteteil (31) weist wenigstens zwei ebene Anlageflächen (33; 34) auf,
- - die parallel zur Längsachse (19) des Außenbehälters (11) ausgerichtet sind und der Längsachse (19) des Außenbehälters (11) zugewandt sind,
- - die untereinander einen vorgegebenen Neigungswinkel (α) einschließen,
- - die symmetrisch zur Vertikalebene (35) der Längsachse (19) ausgerichtet sind,
- das zweite Halteteil (32) weist wenigstens zwei ebene Anliegeflächen (36; 37) auf,
- - die parallel zur Längsachse (19) des Innenbehälters (12) ausgerichtet sind und von der Längsachse (19) des Innenbehälters (12) abgewandt sind,
- - die untereinander einen Spreizwinkel (β) aufweisen, der gleich dem um 180° erweiterten Neigungswinkel α der Anlageflächen (33; 34) des ersten Halteteils (31) ist,
- - die symmetrisch zur Vertikalebene (35) der Längsachse (19) ausgerichtet sind, und
- - die im gleichen axialen Bereich wie die Anlageflächen (33; 34) des ersten Halteteils (31) angeordnet sind,
- die Anlageflächen (33; 34) des ersten Halteteils (31) haben in axialer Richtung eine Längserstreckung, die zumindest annähernd gleich der Summe aus der axialen Länge der Anliegeflächen (36; 37) des zweiten Halteteils (32) und aus dem Unterschied der axialen Länge des Innenbehälters (12) bei Umgebungstemperatur und bei Betriebstemperatur ist.

2. Transportbehälter nach Anspruch 1, mit den Merkmalen:
- die Halteteile (31; 32) der zweiten Haltevorrichtung (22) weisen oberhalb der Längsachse (19) sowohl zwei weitere Anlageflächen (45; 46) wie auch zwei weitere Anliegeflächen (47; 48) auf,
- - von denen die Anlageflächen (45; 46) der Längsachse (19) des Außenbehälters (11) zugewandt sind und von denen die Anliegeflächen (47; 48) von der Längsachse (19) des Innenbehälters (12) abgewandt sind,
- - von denen die weiteren Anlageflächen (45; 46) untereinander einen vorgegebenen Neigungswinkel α einschließen und von denen die weiteren Anliegeflächen (47; 48) untereinander einen Spreizwinkel (β) aufweisen, der gleich dem um 180° erweiterten Neigungswinkel (α) der weiteren Anlageflächen (45; 46) des ersten Halteteils (31) ist,
- - die symmetrisch zur Vertikalebene (35) der Längsachse (19) ausgerichtet sind,
- - deren vertikale Projektionen paarweise zumindest annähernd miteinander fluchten und
- - die miteinander fest verbunden sind,
- bei dem ersten Halteteil (31) mit den ersten beiden Anlageflächen (33; 34) und mit den zwei weiteren Anlageflächen (45; 46) sind die Teile nach Art eines Viereckrahmens (55) fest miteinander verbunden, und
- bei dem zweiten Halteteil (32) mit den ersten beiden Anliegeflächen (36; 37) und mit den zwei weiteren Anliegeflächen (47; 48) sind die Teile nach Art eines Viereckrahmens (56) fest miteinander verbunden.

3. Transportbehälter nach Anspruch 1 oder 2, mit dem Merkmal :
- der Neigungswinkel (α) zwischen den beiden Anlageflächen (33; 34) des ersten Halteteils (31) liegt im Bereich von 80° bis 110° und
- der Spreizwinkel β zwischen den beiden Anliegeflächen (36; 37) des zweiten Halteteils (32) liegt im Bereich von 260° bis 290°.

4. Transportbehälter nach Anspruch 3, mit dem Merkmal:
- der Neigungswinkel (α) zwischen den beiden Anlageflächen (33; 34) des ersten Halteteile (31) ist zumindest annähernd gleich 90° und
- der Spreizwinkel β zwischen den beiden Anliegeflächen (36; 37) des zweiten Halteteils (32) ist zumindest annähernd gleich 270°.

5. Transportbehälter nach Anspruch 2, mit dem Merkmal:
- der Neigungswinkel (α) zwischen den beiden weiteren Anlageflächen (45; 46) liegt im Bereich von 80° bis 110° und
- der Spreizwinkel β zwischen den beiden weiteren Anliegeflächen (47; 48) des zweiten Halteteils (32) liegt im Bereich von 260° bis 290°.

6. Transportbehälter nach Anspruch 5, mit dem Merkmal:
- der Neigungswinkel (α) zwischen den beiden weiteren Anlageflächen (45; 46) ist zumindest annähernd gleich 90° und
- der Spreizwinkel (β) zwischen den beiden weiteren Anliegeflächen (47; 48) ist zumindest annähernd gleich 270°.

7. Transportbehälter nach Anspruch 1 oder 2, mit den Merkmalen :
- das erste Halteteil (31) weist auf der von der Stirnwand (15) des Außenbehälters (11) abgewandten Seite eine ebene Begrenzungsfläche (57) auf, die normal zur Längsachse (19) des Außenbehälters (11) ausgerichtet ist,
- das erste Halteteil (31) ist auf der der Stirnwand (15) des Außenbehälters (11) zugewandten Seite an deren Innenseite angepasst,
- das zweite Halteteil (32) weist auf der von der Stirnwand (18) des Innenbehälters (12) abgewandten Seite eine ebene Begrenzungsfläche (58) auf, die normal zur Längsachse (19) des Innenbehälters (12) ausgerichtet ist,
- das zweite Halteteil (32) ist auf der der Stirnwand (18) des Innenbehälters (12) zugewandten Seite an deren Außenseite angepasst.

8. Transportbehälter nach einem der Ansprüche 1 bis 7, mit dem Merkmal:
- zumindest zwischen den einander zugeordneten Anlageflächen (33; 34) und Anliegeflächen (36; 37) der zweiten Haltevorrichtung (22), die unterhalb der Längsachse (19) angeordnet sind, ist je ein Gleitelement (67) angeordnet.

9. Transportbehälter nach Anspruch 8, mit dem Merkmal:
- die Gleitelemente (67) sind aus einem Werkstoff mit geringer Wärmeleitfähigkeit hergestellt.

10. Transportbehälter nach Anspruch 8 oder 9, mit den Merkmalen :
- die Gleitelemente (67) sind aus Polytetrafluoräthylen hergestellt und haben eine plattenförmige Gestalt mit rechteckigem Grundriss,
- die Gleitelemente (67) sind an dem zweiten Halteteil (32) in je eine auf sie abgestimmte Ausnehmung (68) eingelegt, wobei ihre Außenseiten die Anliegeflächen (36; 37; 47; 48) des zweiten Halte teils (32) bilden.

11. Transportbehälter nach Anspruch 10, mit dem Merkmal:
- jedes Gleitelement (67) ist mit dem zugeordneten ersten Halteteil lösbar verbunden, insbesondere verschraubt.

## Claims

1. Transport container for cryogenic fluids with the features:
- it is an outer container (11) provided with a cylindrical, single wall base element (13) and two convex single wall end walls (14; 15) that are firmly welded together,
- it is an inner container (12) with a cylindrical, single wall base element (16) and two convex single wall end walls (17; 18) that are firmly welded together,
- between the one end wall (14) of the outer container (11) and the end wall (17) of the inner container (12) adjacent to it is provided a first retaining device (21),
- - which is arranged coaxially to the longitudinal axis (19) of the outer container (11) and the inner container (12),
- - by means of which both end walls (14; 17) are firmly connected to one another,
- between the other end wall (15) of the outer container (11) and the end wall (18) of the inner container (12) adjacent to it there is provided a second retaining device (22),
- - which is arranged coaxially to the longitudinal axis (19) of the outer container (11) and the inner container (12) and
- - which possesses two retaining parts (31; 32), by means of which both end walls (15; 18) are movable in the axial direction relative to one another,
- the first retaining part (31) is firmly connected to the associated end wall (15) of the outer container (11) and the second retaining part (32) is firmly connected to the associated end wall (18) of the inner container (12),
- the inner container (12) is connected to at least one inlet pipe and to at least one outlet pipe for the fluid which are guided through its end wall (17) facing the first retaining device (31), through the interspace between the outer container (11) and the inner container (12) and through the end wall (14) facing the first retaining device (21) of the outer container (11),
- connected to the interspace is a discharge pipe that is guided through the end wall of one of the retaining devices (21; 22) of the outer container (11),
**characterised by** the features:
- the first retaining part (31) possesses two flat contact surfaces (33; 34),
- - which are aligned parallel to the longitudinal axis (19) of the outer container (11) and face towards the longitudinal axis (19) of the outer container (11),
- - which enclose between them a predefined angle of inclination (α),
- - which are aligned symmetrically to the vertical plane (35) of the longitudinal axis (19),
- the second retaining part (32) possesses at least two flat bearing surfaces (36; 37),
- which are aligned parallel to the longitudinal axis (19) of the inner container (12) and face away from the longitudinal axis (19) of the inner container (12),
- - which between them exhibit a spread angle (β) that is equal to the angle of inclination α of the contact surfaces (33; 34) of the first retaining part (31) extended by 180°,
- - which are aligned symmetrically to the vertical plane (35) of the longitudinal axis (19), and
- - which are located in the same axial area as the contact surfaces (33; 34) of the first retaining part (31),
- the contact surfaces (33; 34) of the first retaining part (31) have, in the axial direction, a longitudinal extension that is at least approximately equal to the sum of the axial length of the bearing surfaces (36; 37) of the second retaining part (32) and of the difference of the axial length of the inner container (12) at ambient temperature and at the operating temperature.

2. Transport container according to claim 1, with the features:
- the retaining parts (31, 32) of the second retaining device (22) possess, above the longitudinal axis (19), two further contact surfaces (45; 46) as well as two further bearing surfaces (47; 48),
- - of which the contact surfaces (45; 46) face towards the longitudinal axis (19) of the outer container (11) and of which the bearing surfaces (47; 48) face away from the longitudinal axis (19) of the inner container (12),
- - of which the further contact surfaces (45; 46) enclose between them a predefined angle of inclination γ and of which the further bearing surfaces (47; 48) exhibit between them a spread angle (δ) that is equal to the angle of inclination (γ) of the further contact surfaces (45; 46) of the first retaining part (31) extended by 180°,
- which are aligned symmetrically to the vertical plane (35) of the longitudinal axis (19),
- - whose vertical projections are at least approximately flush with one another in pairs and
- - which are firmly connected with one another,
- for the first retaining part (31) with both of the first contact surfaces (33; 34) and with the two further contact surfaces (45; 46) the parts are firmly connected with one another in the form of a quadrilateral frame (55), and
- for the second retaining part (32) with both of the first bearing surfaces (36; 37) and with the two further bearing surfaces (47; 48) the parts are firmly connected with one another in the form of a quadrilateral frame (56).

3. Transport container according to claim 1 or 2, with the features:
- the angle of inclination (α) between the two contact surfaces (33; 34) of the first retaining part (31) is in the range 80° to 110° and
- the spread angle β between the two bearing surfaces (36; 37) of the second retaining part (32) is in the range 260° to 290°

4. Transport container according to claim 3, with the feature:
- the angle of inclination (α) between the two contact surfaces (33; 34) of the first retaining part (31) is at least approximately equal to 90° and
- the spread angle β between the two bearing surfaces (36; 37) of the second retaining part (32) is at least approximately equal to 270°.

5. Transport container according to claim 2, with the feature:
- the angle of inclination (γ) between the two further contact surfaces (45; 46) is in the range 80° to 110° and
- the spread angle δ between the two further bearing surfaces (47; 48) of the second retaining part (32) is in the range 260° to 290°.

6. Transport container according to claim 5, with the feature:
- the angle of inclination (γ) between the two further contact surfaces (45; 46) is at least approximately equal to 90° and
- the spread angle (δ) between the two further bearing surfaces (47; 48) is at least approximately equal to 270°.

7. Transport container according to claim 1 or 2, with the features:
- on the side facing away from the end wall (15) of the outer container (11), the first retaining part (31) possesses a flat boundary surface (57) that extends perpendicularly to the longitudinal axis (19) of the outer container (11),
- the first retaining part (31) is matched to the side facing towards the end wall (15) of the outer container (11) on its inner side,
- on the side facing away from the end wall (18) of the inner container (12), the second retaining part (32) possesses a flat boundary surface (58) that extends perpendicularly to the longitudinal axis (19) of the inner container (12),
- the second retaining part (32) is matched to the side facing towards the end wall (15) of the inner container (12) on its outer side.

8. Transport container according to one of claims 1 to 7, with the feature:
- a sliding element (67) is arranged at least between each of the contact surfaces (33; 34) assigned to one another and bearing surfaces (36; 37) of the second retaining device (22) which are positioned below the longitudinal axis (19).

9. Transport container according to claim 8, with the feature:
- the sliding elements (67) are manufactured from a low thermal conductivity material.

10. Transport container according to claim 8 or 9, with the features:
- the sliding elements (67) are manufactured from polytetrafluoroethylene and have a plate-shaped design with a rectangular outline,
- the sliding elements (67) are inserted into each recess (68) matched to them on the second retaining part (32), wherein their outer sides form the bearing surfaces (36; 37; 47; 48) of the second retaining part (32).

11. Transport container according to claim 10, with the feature:
- each sliding element (67) is detachably connected, in particular screwed, to the associated first retaining part.

## Revendications

1. Récipient de transport pour fluides cryogéniques, avec les caractéristiques :
- il est prévu un récipient extérieur (11) avec un corps de base (13) cylindrique à simple paroi et avec deux parois frontales (14 ; 15) bombées vers l'extérieur et à simple paroi qui sont soudées ensemble,
- il est prévu un récipient intérieur (12) avec un corps de base (16) cylindrique à simple paroi et avec deux parois frontales (17 ; 18) bombées vers l'extérieur et à simple paroi qui sont soudées ensemble,
- il est prévu entre la paroi frontale (14) du récipient extérieur (11) et la paroi frontale (17), voisine de celle-ci, du récipient intérieur (12) un premier dispositif de support (21)
-- qui est agencé de façon coaxiale par rapport à l'axe longitudinal (19) du récipient extérieur (11) et du récipient intérieur (12),
-- au moyen duquel les deux parois frontales (14 ; 17) sont assemblées l'une à l'autre de manière rigide,
- il est prévu entre l'autre paroi frontale (15) du récipient extérieur (11) et la paroi frontale (18), voisine de celle-ci, du récipient intérieur (12) un deuxième dispositif de support (22)
-- qui est agencé de façon coaxiale par rapport à l'axe longitudinal (19) du récipient extérieur (11) et du récipient intérieur (12) et
-- qui comporte deux parties de support (31 ; 32) au moyen desquelles les deux parois frontales (15 ; 18) sont déplaçables en translation l'une par rapport à l'autre dans la direction axiale,
- la première partie de support (31) est assemblée de manière fixe à la paroi frontale associée (15) du récipient extérieur (11) et la deuxième partie de support (32) est assemblée de manière fixe à la paroi frontale associée (18) du récipient intérieur (12),
- le récipient intérieur (12) est raccordé à au moins une conduite d'afflux et à au moins une conduite d'écoulement pour le fluide, lesquelles conduites passent à travers la paroi frontale (17) tournée vers le premier dispositif de support (31), à travers l'espace intermédiaire entre le récipient extérieur (11) et le récipient intérieur (12) et à travers la paroi frontale (14), tournée vers le premier dispositif de support (21), du récipient extérieur (11),
- à l'espace intermédiaire est raccordée une conduite d'évacuation qui passe à travers la paroi frontale d'un des dispositifs de support (21 ; 22) du récipient extérieur (11),
**caractérisé par** les caractéristiques :
- la première partie de support (31) comporte au moins deux surfaces d'appui planes (33 ; 34),
-- qui sont orientées parallèlement à l'axe longitudinal (19) du récipient extérieur (11) et qui sont tournées vers l'axe longitudinal (19) du récipient extérieur (11),
-- qui forment conjointement un angle d'inclinaison (α) prédéterminé,
-- qui sont orientées symétriquement par rapport au plan vertical (35) de l'axe longitudinal (19),
- la deuxième partie de support (32) comporte au moins deux surfaces adjacentes planes (36 ; 37),
-- qui sont orientées parallèlement à l'axe longitudinal (19) du récipient intérieur (12) et qui sont détournées de l'axe longitudinal (19) du récipient intérieur (12),
-- qui comportent conjointement un angle d'écartement (β) qui est égal à l'angle d'inclinaison α, élargi de 180°, des surfaces d'appui (33 ; 34) de la première partie de support (31),
-- qui sont orientées symétriquement par rapport au plan vertical (35) de l'axe longitudinal (19),
-- qui sont agencées dans la même zone axiale que les surfaces d'appui (33 ; 34) de la première partie de support (31),
- les surfaces d'appui (33 ; 34) de la première partie de support (31) ont dans la direction axiale une extension longitudinale qui est au moins approximativement égale à la somme de la longueur axiale des surfaces adjacentes (36 ; 37) de la deuxième partie de support (32) et de la différence entre la longueur axiale du récipient intérieur (12) à température ambiante et celle à température de fonctionnement.

2. Récipient de transport selon la revendication 1, avec les caractéristiques :
- les parties de support (31 ; 32) du deuxième dispositif de support (22) comportent au-dessus de l'axe longitudinal (19) aussi bien deux autres surfaces d'appui (45 ; 46) que deux autres surfaces adjacentes (47 ; 48),
-- parmi lesquelles les surfaces d'appui (45 ; 46) sont tournées vers l'axe longitudinal (19) du récipient extérieur (11) et lesdites surfaces adjacentes (47 ; 48) sont détournées de l'axe longitudinal (19) du récipient intérieur (12),
-- parmi lesquelles les autres surfaces d'appui (45 ; 46) forment conjointement un angle d'inclinaison γ prédéterminé et lesdites autres surfaces adjacentes (47 ; 48) comportent conjointement un angle d'écartement (δ) qui est égal à l'angle d'inclinaison (γ), élargi de 180°, des autres surfaces d'appui (45 ; 46) de la première partie de support (31),
-- qui sont orientées symétriquement par rapport au plan vertical (35) de l'axe longitudinal (19),
-- dont les projections verticales sont au moins approximativement alignées les unes avec les autres par paires et
-- qui sont assemblées de manière fixe entre elles,
- dans le cas de la première partie de support (31) avec les deux premières surfaces d'appui (33 ; 34) et avec les deux autres surfaces d'appui (45 ; 46), les parties sont assemblées de manière fixe entre elles à la manière d'un cadre quadrangulaire (55), et
- dans le cas de la deuxième partie de support (32) avec les deux premières surfaces adjacentes (36 ; 37) et avec les deux autres surfaces adjacentes (47 ; 48), les parties sont assemblées entre elles de manière fixe à la manière d'un cadre quadrangulaire (56).

3. Récipient de transport selon la revendication 1 ou 2, avec la caractéristique :
- l'angle d'inclinaison (α) entre les deux surfaces d'appui (33 ; 34) de la première partie de support (31) est compris entre 80° et 110° et
- l'angle d'écartement β entre les deux surfaces adjacentes (36 ; 37) de la deuxième partie de support (32) est compris entre 260° et 290°.

4. Récipient de transport selon la revendication 3, avec la caractéristique :
- l'angle d'inclinaison (α) entre les deux surfaces d'appui (33 ; 34) de la première partie de support (31) est au moins approximativement égal à 90° et
- l'angle d'écartement β entre les deux surfaces adjacentes (36 ; 37) de la deuxième partie de support (32) est au moins approximativement égal à 270°.

5. Récipient de transport selon la revendication 2, avec la caractéristique :
- l'angle d'inclinaison (γ) entre les deux autres surfaces d'appui (45 ; 46) est compris entre 80° et 110° et
- l'angle d'écartement δ entre les deux autres surfaces adjacentes (47 ; 48) de la deuxième partie de support (32) est compris entre 260° et 290°.

6. Récipient de transport selon la revendication 5, avec la caractéristique :
- l'angle d'inclinaison (γ) entre les deux autres surfaces d'appui (45 ; 46) est au moins approximativement égal à 90° et
- l'angle d'écartement (δ) entre les deux autres surfaces adjacentes (47 ; 48) est au moins approximativement égal à 270°.

7. Récipient de transport selon la revendication 1 ou 2, avec les caractéristiques :
- sur le côté détourné de la paroi frontale (15) du récipient extérieur (11), la première partie de support (31) comporte une surface de délimitation plane (57) qui est orientée perpendiculairement à l'axe longitudinal (19) du récipient extérieur (11),
- sur le côté tourné vers la paroi frontale (15) du récipient extérieur (11), la première partie de support (31) est adaptée au côté intérieur de ladite paroi,
- sur le côté détourné de la paroi frontale (18) du récipient intérieur (12), la deuxième partie de support (32) comporte une surface de délimitation plane (58) qui est orientée perpendiculairement à l'axe longitudinal (19) du récipient intérieur (12),
- sur le côté tourné vers la paroi frontale (18) du récipient intérieur (12), la deuxième partie de support (32) est adaptée au côté extérieur de ladite paroi.

8. Récipient de transport selon l'une quelconque des revendications 1 à 7, avec la caractéristique :
- un élément de glissement (67) est agencé à chaque fois au moins entre les surfaces d'appui (33 ; 34) et les surfaces adjacentes (36 ; 37) du deuxième dispositif de support (22) qui sont associées l'une à l'autre et qui sont agencées sous l'axe longitudinal (19).

9. Récipient de transport selon la revendication 8, avec la caractéristique :
- les éléments de glissement (67) sont fabriqués en un matériau ayant une faible conductibilité thermique.

10. Récipient de transport selon la revendication 8 ou 9, avec les caractéristiques :
- les éléments de glissement (67) sont fabriqués en polytétrafluoroéthylène et ont une configuration en forme de plaque avec un contour rectangulaire,
- les éléments de glissement (67) sont placés au niveau de la deuxième partie de support (32) à chaque fois dans un évidement (68) adapté, leurs côtés extérieurs formant les surfaces adjacentes (36 ; 37 ; 47 ; 48) de la deuxième partie de support (32).

11. Récipient de transport selon la revendication 10, avec la caractéristique :
- chaque élément de glissement (67) est assemblé de manière amovible, en particulier vissé, à la première partie de support associée.
